# EUROPÄISCHE PATENTANMELDUNG

(11) **EP 4 685 288 A1**
(43) Veröffentlichungstag der Anmeldung: **28.01.2026**
(21) Anmeldenummer: 25160327.0
(22) Anmeldetag: 26.02.2025
(51) Int. Cl.: D21J 3/10, D21J 7/00

(54) **VERFAHREN ZUM HERSTELLEN EINES BEHAELTERS AUS FASERN UMFASSENDEM MATERIAL**

(30) Priorität: 24.07.2024 DE 102024120961
(71) Anmelder: Krones AG, 93073 Neutraubling (DE)
(72) Erfinder: Hippel, Andreas, 93073 Neutraubling (DE)
(74) Vertreter: Grünecker Patent- und Rechtsanwälte PartG mbB

(57) **Zusammenfassung**

Die vorliegende Erfindung betriff ein Verfahren zum Herstellen eines Behälters aus Fasern umfassendem Material mittels einer Vorrichtung umfassend eine Form mit einem Hohlraum zum Aufnehmen einer wässrigen Lösung umfassend die Fasern und eine erste Einrichtung zum Einströmen der wässrigen Lösung in die Form und zum Beaufschlagen der Form mit einem Überdruck, wobei das Verfahren ein Anströmen einer Innenfläche des Hohlraums mit den Fasern umfasst, wobei die erste Einrichtung für das Anströmen eine Zuleitung an eine Öffnung des Hohlraums der Form umfasst, in die über ein erstes Ventil die wässrige Lösung in die Form eingeleitet wird, und wobei die erste Einrichtung einen Überdruck an die Zuleitung anlegt, sodass die Fasern zur Ausprägung des Behälters an die Innenfläche des Hohlraums gepresst werden. Erfindungsgemäß ist vorgesehen, dass das erste Ventil geschlossen und der Überdruck an die Zuleitung angelegt wird, bevor sich eine Gesamtheit der Fasern, die einen Faseranteil des Behälters bilden, in dem Hohlraum befindet.

## Beschreibung

Die vorliegende Erfindung betrifft ein Verfahren zum Herstellen eines Behälters aus Fasern umfassendem Material gemäß Anspruch 1 sowie eine Vorrichtung zum Herstellen eines Behälters aus Fasern umfassendem Material gemäß Anspruch 14.

### Stand der Technik

In den vergangenen Dekaden wurden Behälter, wie beispielsweise Flaschen in der getränkeverarbeitenden Industrie oder Kosmetikindustrie oder Medizintechnik aus Glas oder Kunststoffmaterialien, insbesondere PET hergestellt. Während diese Behälter für die Aufnahme von Flüssigkeiten oder Lebensmitteln sowie Medikamenten günstige Eigenschaften aufweisen, ist mit deren Herstellung und Verwendung ein hoher Rohstoffeinsatz verbunden. Ferner ist die Verwendung von PET-Behältern ökologisch nicht nachhaltig nur durch aufwendige Recycling-Verfahren möglich.

Es wurden daher Möglichkeiten vorgeschlagen, anstelle von Kunststoffbehältern aus PET oder Ähnlichem, Behälter aus natürlichen Materialien, insbesondere Fasermaterialien wie Pulpe, zu verwenden.

Bei den bisherigen Verfahren wird in eine Form mit einem Hohlraum, dessen Innenfläche der Form des herzustellenden Behälters entspricht, eine wässrige Lösung eingebracht, die bereits Fasern enthält, die bei Fertigstellung des Behälters das Behältermaterial bilden. Anschließend werden beispielsweise durch Druckaufbau innerhalb des Hohlraums der Form beispielsweise durch Einbringen eines mit Druck beaufschlagten Ballons oder mittels eingebrachter Druckluft die flüssigen Bestandteile der wässrigen Lösung aus der Form gepresst, wobei so gleichzeitig das Fasermaterial gegen die Innenfläche des Hohlraums gepresst wird, womit Unterschiede in der Wandstärke des Behälters entlang seiner Längsachse reduziert werden können.

Diesen Verfahren ist jedoch gemein, dass sie eine relativ lange Zeit zur Herstellung des Behälters erfordern.

### Aufgabe

Ausgehend vom bekannten Stand der Technik besteht die zu lösende technische Aufgabe somit darin, ein Verfahren sowie eine Vorrichtung zum Herstellen eines Behälters aus Fasern umfassendem Material anzugeben, das eine Beschleunigung der Herstellung des Behälters erlaubt.

### Lösung

Diese Aufgabe wird erfindungsgemäß durch das Verfahren zum Herstellen eines Behälters aus Fasern umfassendem Material entsprechend Anspruch 1 sowie die Vorrichtung zum Herstellen eines Behälters aus Fasern umfassendem Material entsprechend Anspruch 14 gelöst. Vorteilhafte Weiterbildungen der Erfindung sind in den Unteransprüchen erfasst.

Das erfindungsgemäße Verfahren zum Herstellen eines Behälters aus Fasern umfassendem Material wird mittels einer Vorrichtung umfassend eine Form mit einem Hohlraum zum Aufnehmen einer wässrigen Lösung umfassend die Fasern und eine erste Einrichtung zum Einströmen der wässrigen Lösung in die Form und zum Beaufschlagen der Form mit einem Überdruck ausgeführt, wobei das Verfahren ein Anströmen einer Innenfläche des Hohlraums mit den Fasern umfasst, wobei die erste Einrichtung für das Anströmen eine Zuleitung an eine Öffnung des Hohlraums der Form umfasst, in die über ein erstes Ventil die wässrige Lösung in die Form eingeleitet wird, und wobei die erste Einrichtung einen Überdruck an die Zuleitung anlegt, sodass die Fasern zur Ausprägung des Behälters an die Innenfläche des Hohlraums gepresst werden, und ist dadurch gekennzeichnet, dass das erste Ventil geschlossen und der Überdruck an die Zuleitung angelegt wird, bevor sich eine Gesamtheit der Fasern, die einen Faseranteil des Behälters bilden, in dem Hohlraum befindet.

Die Fasern können insbesondere natürliche Fasern und insbesondere pflanzliche Bestandteile sein oder diese umfassen. Bevorzugt handelt es sich bei den Fasern zumindest teilweise um Pulpe.

Die wässrige Lösung muss nicht notwendig auf Wasser basieren, sondern kann auch auf jedem anderen flüssigen Lösungsmittel basieren. Insbesondere können wässrige Lösungen beim Einbringen in den Hohlraum einen Anteil von Wasser oder einer anderen Flüssigkeit von über 90 % aufweisen und einen Anteil von Fasern von weniger als 5 % oder weniger als 1 % besitzen. Zusätzlich kann die wässrige Lösung weitere Bestandteile, wie beispielsweise Additive zum Beeinflussen der chemischen oder physikalischen Eigenschaften der Fasern umfassen.

Der Hohlraum der Form ist dabei derart ausgebildet, dass die Fasern die Innenfläche des Hohlraums nicht durchdringen und die Flüssigkeit der wässrigen Lösung aus diesem unabhängig von der Öffnung des Hohlraums abführbar ist.

Mit diesem Verfahren kann die Herstellung des Behälters beschleunigt werden. Gleichzeitig ergibt sich ein sehr effektives Anströmen der Innenfläche des Hohlraums mit den Fasern, wenn diese zum Ende des Anströmens mit erhöhtem Druck in den Hohlraum geführt werden.

Es kann vorgesehen sein, dass sich maximal 99%, bevorzugt maximal 95%, der Gesamtheit der Fasern, die den Faseranteil des Behälters bildet, in dem Hohlraum befinden, bevor das erste Ventil geschlossen und der Überdruck an die Zuleitung angelegt wird. Dadurch wird eine Beschleunigung des Verfahrens erreicht.

Weiter kann vorgesehen sein, dass der Überdruck bei 0,1 bis 10 bar angelegt wird. Bei diesem Überdruck erfolgt das Anströmen auf effektive Weise und es ergibt sich eine gleichmäßige Verteilung der Fasern. Gleichzeitig ist dieser Druck für die Ausprägung des Behälters an der Innenfläche des Hohlraums geeignet.

Die Form kann ein Gitter umfassen, das die Innenfläche des Hohlraums zumindest teilweise, bevorzugt vollständig, ausbildet. Das Gitter kann bevorzugt zum Zurückhalten der festen Bestandteile der wässrigen Lösung in dem Hohlraum der Form beitragen.

In einer Ausführungsform ist vorgesehen, dass die Form derart angeordnet ist, dass der Behälter kopfüber gebildet wird und die Öffnung nach unten ausgerichtet ist. Dadurch kann ein sehr effektives Anströmen eines Bodenabschnitts des Behälters, erreicht werden, da das Anströmen des Bodenabschnitts des Behälters bei anliegendem Überdruck erfolgt.

Weiter kann vorgesehen sein, dass ein Druckluftreservoir über ein Druckluftventil an die Zuleitung angeschlossen ist, wobei Druckluft aus dem Druckluftreservoir über das Druckluftventil und die Zuleitung in die Form geführt wird, sobald das erste Ventil geschlossen und das Druckluftventil geöffnet wird, wobei die wässrige Lösung, die sich in der Zuleitung zwischen dem Druckluftventil und der Form befindet, durch die Druckluft in die Form geschoben wird und dort das Anströmen der Innenfläche des Hohlraums mit den Fasern abschließt. Damit wird auf effiziente Weise die Gesamtheit der Fasern, die den Faseranteil des Behälters bildet, angeströmt und der Behälter rasch vollständig ausgeprägt sowie überschüssige Flüssigkeit ausgepresst.

Das Druckluftventil kann stromabwärts vom ersten Ventil derart an die Zuleitung angeschlossen sein, dass sich der Abschnitt der Zuleitung zwischen dem Druckluftventil und der Öffnung mit der wässrigen Lösung füllt, wenn das erste Ventil geöffnet und das Druckluftventil geschlossen ist. Dies ermöglicht einen einfachen Aufbau der ersten Einrichtung.

Weiter kann der Abschnitt der Zuleitung ein Volumen umfassen, das gefüllt mit wässriger Lösung zumindest 1%, vorzugsweise zumindest 5%, der Fasern der Gesamtheit der Fasern, die den Faseranteil des Behälters bildet, enthält.

Es kann vorgesehen sein, dass die wässrige Lösung in der Zuleitung einen Feststoffmassenanteil von 0,1 bis 10 % aufweist.

In einer Ausführungsform ist vorgesehen, dass ein Reservoir der wässrigen Lösung an das erste Ventil angeschlossen ist, wobei das Reservoir und das erste Ventil derart ausgebildet sind, dass wässrige Lösung umfassend die Gesamtheit der Fasern, die den Faseranteil des Behälters bildet, innerhalb von 0,1 bis 10 s, bevorzugt innerhalb von 0,3 bis 2 s, durch das erste Ventil fließt, wenn dieses geöffnet ist. Dies ermöglicht eine rasche Herstellung des Behälters.

Weiter kann vorgesehen sein, dass Wärme zumindest zeitweise während und/oder nach dem Anlegen des Überdrucks an die Zuleitung in den Hohlraum eingebracht wird. Dadurch wird zusätzlich überschüssige Flüssigkeit aus den an der Innenfläche des Hohlraums angeströmten Fasern entfernt.

Auch kann vorgesehen sein, dass während dem Anströmen eine Zentrifugalkraft auf die wässrige Lösung in dem Hohlraum bewirkt wird. Dadurch wird eine gleichmäßige Verteilung der Fasern erreicht und das Anströmen erfolgt mit einer zuverlässigen Reduzierung des Flüssigkeitsanteils innerhalb des Hohlraums. Bevorzugt wird dabei das Gitter in Drehung versetzt, um die Zentrifugalkraft auf die wässrige Lösung zu bewirken. Diese ist eine energetisch effiziente Möglichkeit die Zentrifugalkraft auf die wässrige Lösung zu bewirken.

In einer Ausführungsform ist vorgesehen, dass das erste Ventil geschlossen wird bevor der Überdruck angelegt wird. Dadurch kann gewährleistet werden, dass keine wässrige Lösung durch das erste Ventil zurückgepresst wird. Bevorzugt beträgt ein zeitlicher Abstand zwischen dem Schließen des ersten Ventils und dem Anlegen des Überdrucks maximal 10 s, weiter bevorzugt maximal 2 s. Durch den geringen zeitlichen Abstand wird eine rasche Herstellung des Behälters ermöglicht.

Die erfindungsgemäße Vorrichtung zum Herstellen eines Behälters aus Fasern umfassendem Material umfasst eine Form mit einem Hohlraum zum Aufnehmen einer wässrigen Lösung umfassend die Fasern und eine erste Einrichtung zum Einströmen der wässrigen Lösung in die Form und zum Beaufschlagen der Form mit einem Überdruck umfasst, wobei die Vorrichtung derart ausgebildet ist, dass ein Anströmen einer Innenfläche des Hohlraums mit den Fasern ausführbar ist, wobei die erste Einrichtung für das Anströmen eine Zuleitung an eine Öffnung des Hohlraums der Form aufweist, in die über ein erstes Ventil die wässrige Lösung in die Form geleitet werden kann, und wobei die erste Einrichtung derart eingerichtet ist, dass ein Überdruck an die Zuleitung anlegbar ist, sodass die Fasern zur Ausprägung des Behälters an die Innenfläche des Hohlraums pressbar sind. Die Vorrichtung ist dadurch gekennzeichnet, dass die Vorrichtung derart eingerichtet ist, dass das erste Ventil geschlossen und der Überdruck an die Zuleitung angelegt wird, bevor sich eine Gesamtheit der Fasern, die einen Faseranteil des Behälters bilden, in dem Hohlraum befindet.

Mit dieser Vorrichtung kann die Herstellung des Behälters beschleunigt werden. Gleichzeitig ergibt sich durch die Verwendung der Vorrichtung auch ein sehr effektives Anströmen der Innenfläche des Hohlraums mit den Fasern.

Die Vorrichtung kann derart eingerichtet sein, dass sich maximal 99%, bevorzugt maximal 95%, der Gesamtheit der Fasern, die den Faseranteil des Behälters bildet, in dem Hohlraum befinden, bevor das erste Ventil geschlossen und der Überdruck an die Zuleitung angelegt wird.

Die Vorrichtung kann derart eingerichtet sein, dass der Überdruck bei 0,1 bis 10 bar angelegt wird.

Es kann vorgesehen sein, dass die Form ein Gitter umfasst, das die Innenfläche des Hohlraums zumindest teilweise, bevorzugt vollständig, ausbildet.

Weiter kann vorgesehen sein, dass die Form derart angeordnet ist, dass der Behälter kopfüber gebildet wird und die Öffnung nach unten ausgerichtet ist.

In einer Ausführungsform kann vorgesehen sein, dass ein Druckluftreservoir über ein Druckluftventil derart an die Zuleitung angeschlossen ist, dass Druckluft aus dem Druckluftreservoir über das Druckluftventil und die Zuleitung in die Form geführt wird, sobald das erste Ventil geschlossen und das Druckluftventil geöffnet wird, wobei die wässrige Lösung, die sich in einem Abschnitt der Zuleitung zwischen dem Druckluftventil und der Form befindet, durch die Druckluft in die Form geschoben wird und dort das Anströmen der Innenfläche des Hohlraums mit den Fasern abschließt.

Hierbei kann vorgesehen sein, dass das Druckluftventil stromabwärts vom ersten Ventil derart an die Zuleitung angeschlossen ist, dass sich der Abschnitt der Zuleitung zwischen dem Druckluftventil und der Öffnung mit der wässrigen Lösung füllt, wenn das erste Ventil geöffnet und das Druckluftventil geschlossen ist.

Der Abschnitt der Zuleitung kann ein Volumen umfassen, das gefüllt mit wässriger Lösung zumindest 1%, vorzugsweise zumindest 5%, der Fasern der Gesamtheit der Fasern, die den Faseranteil des Behälters bildet, enthält.

Weiter kann vorgesehen sein, dass ein Reservoir der wässrigen Lösung an das erste Ventil angeschlossen ist, wobei das Reservoir und das erste Ventil derart ausgebildet sind, dass wässrige Lösung umfassend die Gesamtheit der Fasern, die den Faseranteil des Behälters bildet, innerhalb von 0,1 bis 10 s, bevorzugt innerhalb von 0,3 bis 2 s, durch das erste Ventil fließt, wenn dieses geöffnet ist.

Die Vorrichtung kann derart eingerichtet sein, dass Wärme zumindest zeitweise während und/oder nach dem Anlegen des Überdrucks an die Zuleitung in den Hohlraum eingebracht wird.

Weiter kann die Vorrichtung derart eingerichtet sein, dass während dem Anströmen eine Zentrifugalkraft auf die wässrige Lösung in dem Hohlraum bewirkbar ist. Dabei ist die Vorrichtung bevorzugt derart eingerichtet sein, dass das Gitter in Drehung versetzbar ist, um die Zentrifugalkraft auf die wässrige Lösung zu bewirken.

Die Vorrichtung kann derart eingerichtet sein, dass das erste Ventil geschlossen wird bevor der Überdruck angelegt wird. Dabei ist die Vorrichtung bevorzugt derart eingerichtet sein, dass ein zeitlicher Abstand zwischen dem Schließen des ersten Ventils und dem Anlegen des Überdrucks maximal 10 s, bevorzugt maximal 2 s, beträgt.

### Kurze Beschreibung der Figuren

- Fig. 1a bis 1e: Schematische Seitenansicht einer Ausführungsform der Vorrichtung zum Herstellen eines Behälters aus Fasern umfassendem Material zu unterschiedlichen Zeitpunkten des Verfahrens zum Herstellen des Behälters aus Fasern umfassendem Material gemäß einer Ausführung.

### Ausführliche Beschreibung der Figuren

Fig. 1a bis 1e zeigen eine Ausführung eines Verfahrens zum Herstellen eines Behälters aus Fasern umfassendem Material mittels einer Ausführungsform einer Vorrichtung 100 zum Herstellen des Behälters. Die Vorrichtung 100 umfasst eine Form 101 mit einem Hohlraum 102 zum Aufnehmen einer wässrigen Lösung umfassend die Fasern und eine erste Einrichtung 103 zum Einströmen der wässrigen Lösung in die Form 101 und zum Beaufschlagen der Form 101 mit einem Überdruck. Dabei umfasst das Verfahren ein Anströmen einer Innenfläche 104 des Hohlraums 101 mit den Fasern, welches in den Fig. 1b bis 1c gezeigt ist, wofür die erste Einrichtung 103 für das Anströmen eine Zuleitung 105 an eine Öffnung 106 des Hohlraums 102 der Form 101 umfasst. Über die Zuleitung 105 wird über ein erstes Ventil 107 die wässrige Lösung in die Form 101 eingeleitet. Die Fasern legen sich dann an die Innenfläche 104 des Hohlraums 101 ab und die Flüssigkeit der wässrigen Lösung wird abgeführt. Die Abführung der Flüssigkeit wird in den Figuren durch schwarze Pfeile symbolisiert. Hierfür kann die Vorrichtung beispielsweise Abführleitungen aufweisen. Weiter legt die erste Einrichtung 103 einen Überdruck an die Zuleitung 105 an, wie dies in den Fig. 1c und 1d gezeigt ist, sodass die Fasern zur Ausprägung des Behälters an die Innenfläche 104 des Hohlraums 102 gepresst werden. Erfindungsgemäß ist vorgesehen, dass das erste Ventil 107 geschlossen und der Überdruck an die Zuleitung 105 angelegt wird, bevor sich eine Gesamtheit der Fasern, die einen Faseranteil des Behälters bilden, in dem Hohlraum 102 befindet.

Dabei kann vorgesehen sein, dass sich maximal 99%, bevorzugt maximal 95%, der Gesamtheit der Fasern, die den Faseranteil des Behälters bildet, in dem Hohlraum 102 befinden, bevor das erste Ventil 107 geschlossen und der Überdruck an die Zuleitung 105 angelegt wird.

Wie in den Figuren gezeigt, kann die Form 101 ein Gitter 109 umfassen, das die Innenfläche 104 des Hohlraums 102 ausbildet. Das Gitter 109 ist dabei derart ausgebildet, dass sich die Fasern, die mit der wässrigen Lösung in den Hohlraum 102 geströmt werden, an dem Gitter 109 absetzen und die Flüssigkeit der wässrigen Lösung durch dieses aus dem Hohlraum 102 austritt und von dort abgeführt wird. Für die Abführung kann die Form beispielsweise mehrere nicht gezeigte Abführleitung aufweisen.

Weiter kann während dem Anströmen der wässrigen Lösung eine Zentrifugalkraft auf die wässrige Lösung in dem Hohlraum 102 bewirkt werden, wobei bevorzugt das Gitter 109 in Drehung versetzt wird, um die Zentrifugalkraft auf die wässrige Lösung zu bewirken. Durch die Zentrifugalkraft werden die Fasern an die Innenfläche 104 des Hohlraums befördert und bilden dort die Faserstruktur des Behälters aus.

In der gezeigten Ausführung des Verfahrens ist die Form 101 derart angeordnet, dass der Behälter kopfüber gebildet wird. Dadurch beginnt die Ausbildung des Behälters mit dessen Seitenwänden.

Weiter ist in der gezeigten Ausführung des Verfahrens ein nicht gezeigtes Druckluftreservoir über ein Druckluftventil 108 an die Zuleitung 105 für die Erzeugung des Überdrucks angeschlossen, wobei Druckluft aus dem Druckluftreservoir über das Druckluftventil 108 und die Zuleitung 105 in die Form 101 geführt wird, sobald das erste Ventil 107 geschlossen und das Druckluftventil 108 geöffnet wird, wie dies in Figur 1c gezeigt ist. Dadurch wird die wässrige Lösung, die sich in einem Abschnitt der Zuleitung 105 zwischen dem Druckluftventil 108 und der Form 101 befindet, durch die Druckluft in die Form 101 geschoben und schließt dort das Anströmen der Innenfläche 104 des Hohlraums 102 mit den Fasern ab. Das Druckluftreservoir weist dabei einen Überdruck von 0,1 bis 10 0bar auf.

Das Druckluftventil 108 ist dabei stromabwärts vom ersten Ventil 107 an die Zuleitung 105 angeschlossen, sodass sich der Abschnitt der Zuleitung 105 zwischen dem Druckluftventil 108 und der Öffnung 106 mit der wässrigen Lösung füllt, wenn das erste Ventil 107 geöffnet und das Druckluftventil 108 geschlossen ist, wie es in Figur 1b gezeigt ist.

Der Abschnitt der Zuleitung 105 enthält dadurch eine gewisse Anzahl an Fasern als Teil der wässrigen Lösung. Wenn nun das erste Ventil 107 geschlossen und das Druckventil 108 geöffnet wird, wird dieser Teil der Fasern mit den derzeit im Hohlraum 102 befindlichen Fasern an die Innenfläche 104 des Hohlraums beziehungsweise an das Gitter 109 angeströmt. Die Druckluft sorgt dabei für die Verteilung der Fasern. Sobald die gesamten Fasern, die den Faseranteil des Behälters bilden, an der Innenfläche 104 anliegen, wird durch die Druckluft Flüssigkeit aus den Fasern gepresst, wie in Figur 1d gezeigt wird.

Während die Druckluft an die Form 101 angelegt ist, kann über die Form 101 auch Wärme in den Hohlraum 102 eingebracht werden, beispielsweise durch ein Heizelement, das den Hohlraum 102 zumindest teilweise umgibt. Dadurch kann zusätzlich Flüssigkeit aus den an der Innenfläche 104 anliegenden Fasern entfernt werden.

Nach dem in Fig. 1e gezeigten Zeitpunkt, der nach dem Beaufschlagen der Form 101 mit dem Überdruck ist, kann die erste Einrichtung 103 von der Form 101 entfernt werden und beispielsweise eine weitere Einrichtung an die Form 101 angeschlossen werden, die beispielsweise eine Innenbeschichtung in den Behälter einbringt. Auch kann die Form 101 geöffnet werden und der Behälter entfernt werden. Die erste Einrichtung 103 kann währenddessen an eine weitere Form 101 angeschlossen werden, um hier das Anströmen und Beaufschlagen mit Überdruck zu wiederholen oder wieder an die gleiche Form 101 angeschlossen werden, sobald der Behälter entfernt ist.

Um eine hohe Produktionsrate zu erreichen, kann ein nicht gezeigtes Reservoir der wässrigen Lösung an das erste Ventil 107 angeschlossen sein, wobei das Reservoir und das erste Ventil 107 dabei derart ausgebildet sein können, dass wässrige Lösung umfassend die Gesamtheit der Fasern, die den Faseranteil des Behälters bildet, innerhalb von 0,1 bis 10 s, bevorzugt innerhalb von 0,3 bis 2 s, durch das erste Ventil 107 fließt, wenn dieses geöffnet ist. Weiter kann vorgesehen sein, dass das ersten Ventil 107 geschlossen wird, bevor der Überdruck angelegt wird, wobei ein zeitlicher Abstand zwischen dem Schließen des ersten Ventils 107 und dem Anlegen des Überdrucks maximal X s, bevorzugt maximal Y s.

## Patentansprüche

1. Verfahren zum Herstellen eines Behälters aus Fasern umfassendem Material mittels einer Vorrichtung umfassend eine Form mit einem Hohlraum zum Aufnehmen einer wässrigen Lösung umfassend die Fasern und eine erste Einrichtung zum Einströmen der wässrigen Lösung in die Form und zum Beaufschlagen der Form mit einem Überdruck, wobei das Verfahren ein Anströmen einer Innenfläche des Hohlraums mit den Fasern umfasst, wobei die erste Einrichtung für das Anströmen eine Zuleitung an eine Öffnung des Hohlraums der Form umfasst, in die über ein erstes Ventil die wässrige Lösung in die Form eingeleitet wird, und wobei die erste Einrichtung einen Überdruck an die Zuleitung anlegt, sodass die Fasern zur Ausprägung des Behälters an die Innenfläche des Hohlraums gepresst werden, **dadurch gekennzeichnet, dass** das erste Ventil geschlossen und der Überdruck an die Zuleitung angelegt wird, bevor sich eine Gesamtheit der Fasern, die einen Faseranteil des Behälters bilden, in dem Hohlraum befindet.

2. Verfahren nach Anspruch 1, wobei sich maximal 99%, vorzugsweise maximal 95%, der Gesamtheit der Fasern, die den Faseranteil des Behälters bildet, in dem Hohlraum befinden, bevor das erste Ventil geschlossen und der Überdruck an die Zuleitung angelegt wird.

3. Verfahren nach Anspruch 1 oder 2, wobei der Überdruck bei 0,1 bis 10 bar angelegt wird.

4. Verfahren nach einem der Ansprüche 1 bis 3, wobei die Form ein Gitter umfasst, das die Innenfläche des Hohlraums zumindest teilweise, vorzugsweise vollständig, ausbildet.

5. Verfahren nach einem der Ansprüche 1 bis 4, wobei die Form derart angeordnet ist, dass der Behälter kopfüber gebildet wird und die Öffnung nach unten ausgerichtet ist.

6. Verfahren nach einem der Ansprüche 1 bis 5, wobei ein Druckluftreservoir über ein Druckluftventil an die Zuleitung angeschlossen ist, wobei Druckluft aus dem Druckluftreservoir über das Druckluftventil und die Zuleitung in die Form geführt wird, sobald das erste Ventil geschlossen und das Druckluftventil geöffnet wird, wobei die wässrige Lösung, die sich in einem Abschnitt der Zuleitung zwischen dem Druckluftventil und der Form befindet, durch die Druckluft in die Form geschoben wird und dort das Anströmen der Innenfläche des Hohlraums mit den Fasern abschließt.

7. Verfahren nach Anspruch 6, wobei das Druckluftventil stromabwärts vom ersten Ventil derart an die Zuleitung angeschlossen ist, dass sich der Abschnitt der Zuleitung zwischen dem Druckluftventil und der Öffnung mit der wässrigen Lösung füllt, wenn das erste Ventil geöffnet und das Druckluftventil geschlossen ist.

8. Verfahren nach Anspruch 6 oder 7, wobei der Abschnitt der Zuleitung ein Volumen umfasst, das gefüllt mit wässriger Lösung zumindest 1%, vorzugsweise zumindest 5%, der Fasern der Gesamtheit der Fasern, die den Faseranteil des Behälters bildet, enthält.

9. Verfahren einem der Ansprüche 1 bis 8, wobei die wässrige Lösung in der Zuleitung einen Feststoffmassenanteil von 0,1 bis 10 % aufweist.

10. Verfahren einem der Ansprüche 1 bis 9, wobei ein Reservoir der wässrigen Lösung an das erste Ventil angeschlossen ist, wobei das Reservoir und das erste Ventil derart ausgebildet sind, dass wässrige Lösung umfassend die Gesamtheit der Fasern, die den Faseranteil des Behälters bildet, innerhalb von 0,1 bis 10 s, vorzugsweise innerhalb von 0,3 bis 2 s, durch das erste Ventil fließt, wenn dieses geöffnet ist.

11. Verfahren einem der Ansprüche 1 bis 10, wobei Wärme zumindest zeitweise während und/oder nach dem Anlegen des Überdrucks an die Zuleitung in den Hohlraum eingebracht wird.

12. Verfahren einem der Ansprüche 1 bis 11, wobei während dem Anströmen einer Zentrifugalkraft auf die wässrige Lösung in dem Hohlraum bewirkt wird, wobei vorzugsweise das Gitter in Drehung versetzt wird, um die Zentrifugalkraft auf die wässrige Lösung zu bewirken.

13. Verfahren einem der Ansprüche 1 bis 12, wobei das erste Ventil geschlossen wird bevor der Überdruck angelegt wird, wobei vorzugsweise ein zeitlicher Abstand zwischen dem Schließen des ersten Ventils und dem Anlegen des Überdrucks maximal 10 s, vorzugsweise maximal 2 s, beträgt.

14. Vorrichtung zum Herstellen eines Behälters aus Fasern umfassendem Material, wobei die Vorrichtung eine Form mit einem Hohlraum zum Aufnehmen einer wässrigen Lösung umfassend die Fasern und eine erste Einrichtung zum Einströmen der wässrigen Lösung in die Form und zum Beaufschlagen der Form mit einem Überdruck umfasst, wobei die Vorrichtung derart ausgebildet ist, dass ein Anströmen einer Innenfläche des Hohlraums mit den Fasern ausführbar ist, wobei die erste Einrichtung für das Anströmen eine Zuleitung an eine Öffnung des Hohlraums der Form aufweist, in die über ein erstes Ventil die wässrige Lösung in die Form geleitet werden kann, und wobei die erste Einrichtung derart eingerichtet ist, dass ein Überdruck an die Zuleitung anlegbar ist, sodass die Fasern zur Ausprägung des Behälters an die Innenfläche des Hohlraums pressbar sind, **dadurch gekennzeichnet, dass** die Vorrichtung derart eingerichtet ist, dass das erste Ventil geschlossen und der Überdruck an die Zuleitung angelegt wird, bevor sich eine Gesamtheit der Fasern, die einen Faseranteil des Behälters bilden, in dem Hohlraum befindet.

15. Vorrichtung gemäß Anspruch 14, wobei die Vorrichtung derart eingerichtet ist, ein Verfahren gemäß einem der Ansprüche 2 bis 14 auszuführen.
